# DEMANDE DE BREVET EUROPEEN

(11) **EP 4 105 592 A1**
(43) Date de publication de la demande: **21.12.2022**
(21) Numéro de dépôt: 21179183.5
(22) Date de dépôt: 14.06.2021
(51) Int. Cl.: F41A 17/40, F41A 17/42, F41A 35/06

(54) **PISTOLET**

(71) Demandeur: FN Herstal SA, 4040 Herstal (BE)
(72) Inventeur: BALHAN, Laurent, B-6997 Mormont (BE); DELVAUX, Dorian, B-4683 Oupeye (BE)
(74) Mandataire: AWA Benelux

(57) **Abrégé**

La présente invention concerne un pistolet automatique (1) comprenant
- une glissière (2) ;
- un chargeur (24), comprenant un transporteur (22) poussant des munitions vers une zone de chargement des munitions, ledit transporteur (22) comportant un actuateur (23) de commande d'arrêtoir de glissière,
- un arrêtoir de glissière (10) disposé à l'arrière du chargeur et pouvant basculer d'une position basse à une position haute, l'arrêtoir de glissière (10) comprenant une surface d'arrêt (15) coopérant avec une encoche (3) sous la glissière permettant, en position haute de l'arrêtoir de glissière, de bloquer la glissière (2) dans une position vers l'arrière;
- un levier (8) de commande d'arrêtoir de glissière, fixé à une première extrémité, rotatif autour d'un axe (9) fixé sur une carcasse (5) ou un châssis (28) à l'avant du chargeur, ledit levier (8) de commande d'arrêtoir de glissière comprenant un palpeur (14) soulevé par l'actuateur (23) de commande d'arrêtoir de glissière lorsque le chargeur est vide et disposé de façon à faire basculer l'arrêtoir de glissière de sa position basse à sa position haute ;
dans lequel le levier (8) de commande d'arrêtoir de glissière et l'arrêtoir de glissière (10) sont disposés de façon à ce que la levée du levier d'arrêtoir de glissière (8) induise le basculement de l'arrêtoir de glissière vers sa position de blocage de la glissière (2).

## Description

### Domaine technique

La présente invention concerne un pistolet automatique ou semi-automatique comprenant un arrêtoir de glissière déclenché par un transporteur de chargeur.

### Arrière-plan technologique

Les pistolets sont généralement équipés d'une fonction appelée « arrêtoir de glissière » qui permet de bloquer la glissière en position arrière lors du tir lorsque le chargeur est vide. Ceci permet d'une part au tireur de voir que son chargeur est à présent vide. D'autre part, il permet un réarmement plus rapide puisqu'il suffit au tireur de placer un nouveau chargeur garni dans l'arme et, soit d'appuyer sur une commande d'arrêtoir manuelle, soit de légèrement reculer la glissière puis de la lâcher afin de chambrer une nouvelle munition.

Sans cette fonction, la glissière se fermerait sur chambre vide à la fin du chargeur. Le tireur pourrait alors croire que l'arme est prête à faire feu, alors que n'est pas le cas. Ceci pourrait conduire à un incident pour le tireur en situation de combat.

La commande d'arrêtoir se trouve généralement sur un flanc de l'arme, entre la glissière et la carcasse de manière à être actionnée avec le pouce de la main forte sans déchausser la main en position de tir.

Pendant longtemps, les tireurs se sont contentés d'une commande d'arrêtoir sur le côté gauche de l'arme et donc peu ergonomique pour un tireur gaucher.

Depuis quelques années, des fabricants ont proposés des arrêtoirs de glissière ambidextres avec une commande manuelle placée sur le flanc gauche de l'arme et une autre placée sur le flanc droit de l'arme. Le but étant bien sûr d'améliorer l'ergonomie de l'arme. Le brevet US7228780B1 divulgue un tel arrêtoir ambidextre formé d'une seule pièce.

Ce type d'arrêtoir de glissière ambidextre fonctionne généralement moins bien pour le tireur gaucher que droitier. Par design, l'arrêtoir de glissière n'accroche la glissière que du côté gauche, c'est-à-dire, le côté duquel le tireur droitier appuie. Le décrochage de la glissière est alors plus réactif pour le tireur droitier.

Par contre lorsque le tireur gaucher appuie sur la commande située à droite de la glissière, l'ensemble de l'arrêtoir se déforme (flexion et torsion) et le tireur gaucher doit bien souvent effectuer un plus grand mouvement avec la commande de droite, ce qui nécessite un plus grand effort, pour que le cran d'accrochage avec la glissière située à gauche s'escamote suffisamment que pour libérer la glissière.

A noter également que la position habituelle de la commande d'arrêtoir correspond à la position du pouce de la main forte en position de tir. Il est donc fréquent d'exercer lors du tir une pression parasite du pouce sur l'arrêtoir. Ceci l'empêche dès lors l'arrêtoir de se soulever et d'arrêter la glissière à la fin du chargeur. Comme décrit précédemment, on se retrouve alors avec une glissière vers l'avant, sans cartouche en chambre tout en pensant que l'on est prêt à faire feu. Ceci peut conduire à une situation problématique en situation de combat.

### Objectif de l'invention

L'invention vise à améliorer l'ergonomie et la fiabilité d'un arrêtoir de glissière et de sa commande manuelle.

### Résumé de l'invention

La présente invention concerne un pistolet automatique comprenant :
- une glissière;
- un chargeur, comprenant un transporteur poussant des munitions vers une zone de chargement des munitions, ledit transporteur comportant un actuateur de commande d'arrêtoir de glissière,
- un arrêtoir de glissière disposé à l'arrière du chargeur et pouvant basculer d'une position basse à une position haute, l'arrêtoir de glissière comprenant une surface d'arrêt coopérant avec une encoche sous la glissière permettant, en position haute de l'arrêtoir de glissière, de bloquer la glissière dans une position vers l'arrière;
- un levier de commande d'arrêtoir de glissière, fixé à une première extrémité, rotatif autour d'un axe fixé sur une carcasse ou un châssis à l'avant du chargeur, ledit levier de commande d'arrêtoir de glissière comprenant un palpeur soulevé par l'actuateur de commande d'arrêtoir de glissière lorsque le chargeur est vide et disposé de façon à faire basculer l'arrêtoir de glissière de sa position basse à sa position haute ;
- dans lequel le levier de commande d'arrêtoir de glissière et l'arrêtoir de glissière sont disposés de façon à ce que la levée du levier d'arrêtoir de glissière induise le basculement de l'arrêtoir de glissière vers sa position de blocage de la glissière.

Selon des modes préférés de l'invention, le pistolet de l'invention comprend une ou une combinaison appropriée des caractéristiques suivantes :
- l'arrêtoir de glissière est fixé rotatif à la carcasse ou au châssis autour d'un axe d'arrêtoir de glissière ;
- la liaison mécanique entre l'arrêtoir de glissière et le levier de commande d'arrêtoir de glissière est assurée par un couple de connecteurs mâle/femelle s'emboitant de façon rotative ;
- l'arrêtoir de glissière comprend au moins un déclencheur manuel d'arrêtoir de glissière, disposé sur un flanc du pistolet, à l'arrière du chargeur;
- l'arrêtoir de glissière comprend l'arrêtoir de glissière comprend deux déclencheurs manuels d'arrêtoir de glissière disposés de part et d'autre du pistolet les deux déclencheurs manuels d'arrêtoir de glissière étant liés par une connexion ambidextre s'étendant d'un côté à l'autre de l'arme et solidarisant les deux déclencheurs manuels d'arrêtoir de glissière ;
- une sécurité de queue de détente est disposée au-dessus d'un pontet.

### Description des figures

La figure 1 représente un exemple de pistolet selon l'invention.
La figure 2 représente une vue partielle d'un pistolet selon l'invention dans laquelle la glissière et la carcasse n'ont pas été représentés.
La figure 3 représente un exemple d'arrêtoir de glissière selon l'invention.
La figure 4 représente un exemple de glissière d'un pistolet selon l'invention.
La figure 5 représente un exemple de chargeur d'un pistolet selon l'invention.

### Légende des figures

1. Pistolet
2. Glissière
3. Encoche d'arrêtoir de glissière
4. Déclencheur manuel d'arrêtoir de glissière
5. Carcasse
6. Poignée
7. Commande de verrou de chargeur
8. Levier de commande d'arrêtoir de glissière
9. Axe de commande d'arrêtoir de glissière
10. Arrêtoir de glissière
11. Axe d'arrêtoir de glissière
12. Connecteur d'arrêtoir de glissière
13. Connecteur de commande d'arrêtoir de glissière
14. Palpeur de commande d'arrêtoir de glissière
15. Surface d'arrêt de l'arrêtoir de glissière
16. Connexion ambidextre
17. Logement de ressort d'arrêtoir de glissière
18. Logement d'axe d'arrêtoir de glissière
19. Boitier de chargeur
20. Ressort de chargeur
21. Plaque de fond de chargeur
22. Transporteur de chargeur
23. Actuateur de commande d'arrêtoir de glissière
24. Chargeur
25. Pontet
26. Commande de sécurité manuelle
27. Queue de détente
28. Châssis

### Description détaillée

La présente invention concerne un arrêtoir de glissière d'un pistolet 1, permettant d'empêcher le retour de la glissière 2 à sa position fermée lorsque le chargeur 24 présent dans le pistolet 1 est vide. Cet arrêtoir de glissière 10 est actionné par un levier 8 commande d'arrêtoir de glissière 8 qui permet de faire remonter l'arrêtoir de glissière 10 d'une position basse, laissant la glissière 2 libre, à une position haute où l'arrêtoir de glissière 10 arrête la glissière 2 en position arrière.

L'arrêtoir de glissière 10 comprend une surface d'arrêt 15 disposé de façon à accrocher la glissière 2 en position arrière, via une encoche 3 située sous la glissière 2, lorsque l'arrêtoir de glissière 10 est en position haute.

La remontée de l'arrêtoir de glissière 10 peut soit être obtenue par un mouvement de translation vers le haut obtenu par un glissement dans une lumière verticale (non représenté) soit, de préférence, tel que représenté aux figures 2 et 3, par rotation autour d'un axe 11 disposé à l'arrière du puit de chargeur et en arrière de la surface d'arrêt 15 de l'arrêtoir de glissière 10.

En absence de force exercée vers le haut par le levier 8 de commande d'arrêtoir de glissière, l'arrêtoir de glissière est poussé vers le bas par un ressort, ou tout moyen équivalent adéquat. Ce ressort, dans l'exemple des figures 1 à 3 se loge d'une part dans un logement 17 et prend appui d'autre part sur le châssis 28.

Le levier 8 de commande d'arrêtoir de glissière est fixé rotatif autour d'un axe 9 situé à l'avant du puit de chargeur. Cet axe 9 peut par exemple, avantageusement être un axe commun avec un axe de queue de détente 27. Il peut néanmoins aussi être sur un axe indépendant de la queue de détente 27. Ce levier 8 s'étend depuis l'axe 9 à l'avant du chargeur jusqu'à l'arrêtoir de glissière 10 à l'arrière du chargeur. Le levier 8 comprend aussi un palpeur 14 de transporteur de chargeur prenant appui sur un actuateur 23 de commande d'arrêtoir de glissière lorsque le chargeur est vide.

Cet actuateur 23 prend généralement la forme d'une surface d'appui à l'avant gauche du transporteur 22 de chargeur. Le levier 8 de commande d'arrêtoir de glissière est situé du même côté que cet actuateur d'arrêtoir de glissière, et donc, généralement sur le flanc gauche de l'arme 1. Le palpeur 14 et l'actuateur 23 sont disposés de façon à ce que lorsque le transporteur 22 arrive à bout de course après le tir de la dernière cartouche, l'actuateur 23 soulève le palpeur 14, entraînant la rotation du levier 8, remontant l'arrêtoir de glissière via une surface d'appui du levier 8 orientée vers le haut poussant sous une surface d'appui correspondantes de l'arrêtoir de glissière. Tel que représenté à la figure 2, cet appui peut prendre un forme plus complexe tel que l'emboitement d'une partie mâle s'emboitant de façon rotative dans une partie femelle respectivement dénommés connecteur 13 d'arrêtoir de glissière et connecteur 12 de commande d'arrêtoir de glissière.

Comme nous le verrons plus loin, même dans le cas d'un arrêtoir de glissière à commande ambidextre, le levier de commande 8 d'arrêtoir de glissière n'est, de préférence, disposé que sur un flanc, et avantageusement, la surface d'arrêt 15 de l'arrêtoir de glissière 10 est située du même côté.

Avantageusement, l'arrêtoir de glissière 10 de l'invention comprend deux commandes manuelles 4 disposées sur les deux flancs de l'arme, ces deux commandes étant reliées mécaniquement l'une à l'autre via une connexion ambidextre 16. Dans ce cas, les deux côtés de l'arrêtoir de glissière 10 sont fixées à l'axe d'arrêtoir de glissière via des trous d'axes 18 disposés de part et d'autre de l'arrêtoir de glissière 10 . La disposition de l'arrêtoir de glissière 10, et en particulier son axe de rotation 11, à l'arrière de l'arme, permet de réduire la longueur des leviers sur lesquels la transmission des contraintes mécaniques d'une face à l'autre est effectuée, réduisant d'autant la déformation de l'arrêtoir de glissière 10. Cette réduction de la déformation permet d'améliorer l'ergonomie pour les utilisateurs gauchers.

Cette rigidité peut encore avantageusement être améliorée en réalisant la pièce par moulage par injection de métal (MIM) plutôt que par pliage de tôle tel que selon l'art antérieur.

La disposition de l'arrêtoir de glissière à l'arrière de l'arme permet avantageusement de reculer la commande manuelle 4, ce qui réduit le risque que le tireur ne pose sa main par-dessus lors du tir, ce qui bloquerait en rotation l'arrêtoir et entrainerait un dysfonctionnement de celui-ci. Ceci résulterait en une fermeture des pièces mobiles sur chambre vide à la fin du chargeur.

Les zones de commande manuelles 4 de l'arrêtoir se trouvant désormais dans la région traditionnellement réservée au levier de sécurité manuel, le mécanisme de sécurité manuelle 26 a avantageusement été déplacé vers l'avant de l'arme, au-dessus du pontet 25. (cf. figure 1). Ce mécanisme de sécurité manuel est décrit de façon plus détaillée dans la demande pendante US 17,238,344.

Il y a un grand avantage ergonomique à cette solution. Lorsque l'utilisateur a son arme en main, il tend son index de la main forte au-dessus du pontet 25 pour ne pas risquer d'appuyer sur la détente 27. Il a alors l'extrémité de son index sur le bouton de sécurité 26 manuelle. S'il doit faire feu, il peut alors facilement actionner la sécurité manuelle sans déchausser sa main de la poignée. Cette action est donc beaucoup plus aisée et rapide que dans le cas traditionnel d'un levier de sécurité placé à l'arrière de l'arme.

## Revendications

1. Pistolet automatique (1) comprenant
- une glissière (2) ;
- un chargeur (24), comprenant un transporteur (22) poussant des munitions vers une zone de chargement des munitions, ledit transporteur (22) comportant un actuateur (23) de commande d'arrêtoir de glissière,
- un arrêtoir de glissière (10) disposé à l'arrière du chargeur et pouvant basculer d'une position basse à une position haute, l'arrêtoir de glissière (10) comprenant une surface d'arrêt (15) coopérant avec une encoche (3) sous la glissière permettant, en position haute de l'arrêtoir de glissière, de bloquer la glissière (2) dans une position vers l'arrière;
- un levier (8) de commande d'arrêtoir de glissière, fixé à une première extrémité, rotatif autour d'un axe (9) fixé sur une carcasse (5) ou un châssis (28) à l'avant du chargeur, ledit levier (8) de commande d'arrêtoir de glissière comprenant un palpeur (14) soulevé par l'actuateur (23) de commande d'arrêtoir de glissière lorsque le chargeur est vide et disposé de façon à faire basculer l'arrêtoir de glissière de sa position basse à sa position haute ;
dans lequel le levier (8) de commande d'arrêtoir de glissière et l'arrêtoir de glissière (10) sont disposés de façon à ce que la levée du levier d'arrêtoir de glissière (8) induise le basculement de l'arrêtoir de glissière vers sa position de blocage de la glissière (2).

2. Pistolet selon la revendication 1 dans lequel l'arrêtoir de glissière est fixé rotatif à la carcasse (5) ou au châssis (28) autour d'un axe (11) d'arrêtoir de glissière.

3. Pistolet selon l'une des revendications précédentes dans lequel la liaison mécanique entre l'arrêtoir de glissière (10) et le levier de commande (8) d'arrêtoir de glissière est assurée par un couple de connecteurs (12,13) mâle/femelle s'emboitant de façon rotative.

4. Pistolet automatique selon l'une des revendications précédentes dans lequel l'arrêtoir de glissière (10) comprend au moins un déclencheur manuel (4) d'arrêtoir de glissière, disposé sur un flanc du pistolet, à l'arrière du chargeur (19).

5. Pistolet automatique selon la revendication 4 comprenant deux déclencheurs manuels (4) d'arrêtoir de glissière disposés de part et d'autre du pistolet les deux déclencheurs manuels (4) d'arrêtoir de glissière étant liés par une connexion ambidextre (16) s'étendant d'un côté à l'autre de l'arme et solidarisant les deux déclencheurs manuels (4) d'arrêtoir de glissière.

6. Pistolet automatique selon l'une des revendications précédentes comprenant une sécurité de queue de détente (26) disposée au-dessus d'un pontet (25).
